# FASCICULE DE BREVET EUROPEEN

(11) **EP 0 362 056 B1**
(45) Date de publication et mention de la délivrance du brevet: **27.10.1993**
(21) Numéro de dépôt: 89402649.1
(22) Date de dépôt: 27.09.1989
(51) Int. Cl.: B41L 5/00

(54) **Boîte enregistreuse portable améliorée**
Tragbarer Registerkasten
Portable autographic register

(30) Priorité: 30.09.1988 FR 8812798
(43) Date de publication de la demande: 04.04.1990
(73) Titulaire: MOORE BUSINESS FORMS, INC., Grand Island New York 14072-1697 (US)
(72) Inventeur: Juteau, Olivier, F-78380 Bougival (FR)
(74) Mandataire: Colas, Jean-Pierre

(56) Documents cités:
- EP-A- 0 189 685
- FR-A- 919 296
- FR-A- 971 804
- FR-A- 1 018 339
- US-A- 1 770 021
- US-A- 2 187 698

## Description

La présente invention est relative à une boîte enregistreuse portable.

On connaît des boîtes enregistreuses portables comprenant un fond, deux côtés latéraux, deux côtés transversaux, et un couvercle évidé permettant de voir un papier situé à l'intérieur de la boîte et d'écrire sur lui, ce papier pouvant être évacué par une fente située à l'extrémité du couvercle, la boîte étant équipée en outre d'une plaque rigide servant de table d'écriture située entre le couvercle évidé et le volume intérieur de la boîte, ladite plaque rigide laissant, du côté opposé à la fente, un passage pour permettre à une partie d'une bande de papier contenue dans le volume intérieur de passer sur ladite plaque pour qu'on puisse écrire dessus.

Quand il s'agit de factures, ou documents analogues, le papier est un papier autocopiant ou pourvu d'un carbone, et on établit un double lorsqu'on écrit sur lui. Ce double, conservé généralement par la personne qui a écrit sur la boîte, doit être conservé. Usuellement, il est stocké séparément. Lorsque l'utilisateur, par exemple dans un commerce de proximité, n'a pas de place pour ranger les doubles, il les met dans sa poche ou dans une sacoche où ils risquent d'être détériorés ou froissés. Il est nécessaire ensuite de les reclasser, ce qui prend du temps.

On a proposé dans FR-A-971.804 une boîte enregistreuse portable qui présente, dans son fond, une fente par laquelle une feuille à conserver peut être introduite dans l'espace intérieur.

Pour empêcher les feuilles à conserver de s'échapper, le bord de la fente qui est du côté du centre de la boîte est relevé vers l'intérieur par rapport à l'autre. Cette disposition oblige à prévoir, dans le fond, un trou par lequel l'opérateur peut glisser les doigts pour faciliter l'introduction d'une nouvelle feuille à conserver, si bien que le contenu de la boîte est mal protégé.

Cette boîte enregistreuse, qui est en deux parties maintenues par un verrouillage, est relativement coûteuse, et c'est sans doute pour cette raison qu'elle ne s'est pas répandue.

FR-A-912.296 décrit lui aussi une boîte enregistreuse pourvue d'une fente pour l'archivage de feuilles à conserver. Une pièce pivotante placée à l'intérieur de la boîte sert à séparer les feuilles vierges des feuilles usagées. Cette pièce est disposée de façon à empêcher ou freiner l'accès des feuilles déjà conservées à la fente, lorsque la boîte enregistreuse est dans sa position normale.

Le prix de cette boîte enregistreuse est grevé par la complication résultant de la présence de la pièce pivotante, si bien que cette boîte ne s'est pas plus répandue.

D'un autre côté, on a proposé dans la demande de brevet FR-A-2 575 442 publiée le 4 juillet 1986, de constituer la boîte enregistreuse par découpage et pliage d'un flan de carton unique, au moins pour le fond, le couvercle et les côtés. Le faible prix de revient de cette boîte permet de la jeter, après utilisation de son contenu, sans la recharger.

Cette boîte enregistreuse ne permet cependant pas de conserver des documents d'archives, et la création d'un fente pour introduire les documents dans l'espace intérieur, accompagnée de la mise en place de moyens pour empêcher les feuilles de s'échapper, paraissait de nature à entraîner une argumentation de prix de revient de nature à enlever tout intérêt à la solution consistant à obtenir la boîte par découpage et pliage d'un flan de matière pliable.

L'invention a donc pour but de fournir une boîte enregistreuse portable qui permette de conserver les documents produits, et qui soit en même temps d'un prix de revient très bas.

Pour obtenir ce résultat, l'invention fournit, selon un premier mode de réalisation, une boîte enregistreuse portable, comprenant un fond, deux côtés latéraux, deux côtés transversaux, et un couvercle évidé permettant de voir un papier situé à l'intérieur de la boîte et d'écrire sur lui, ce papier pouvant être évacué par une fente située à l'extrémité du couvercle, la boîte étant équipée en outre d'une plaque rigide servant de table d'écriture située entre le couvercle évidé et le volume intérieur de la boîte, ladite plaque rigide laissant, du côté opposé à la fente, un passage pour permettre à une partie d'une bande de papier contenue dans le volume intérieur de passer sur ladite plaque pour qu'on puisse écrire dessus, le fond de la boîte présentant une découpe par laquelle on peut introduire dans le volume intérieur une feuille de papier destinée à y être archivée,
ladite boîte étant constituée d'un premier élément contenant le couvercle évidé et formé d'une plaque de matière pliable découpée et pliée, et d'un second élément également formé d'une plaque de matière pliable découpée et pliée, le premier et le second éléments étant assemblés entre eux
caractérisée en ce que la matière pliable des deux éléments est du carton, et en ce que le fond est sensiblement plan et d'épaisseur constante sur toute sa surface, y compris les bords de la découpe.

Un deuxième mode de réalisation de l'invention diffère du premier par le fait que la boîte est constituée d'un élément unique formé d'une plaque de carton découpée et pliée, la plaque rigide pouvant être faite d'une matière différente.

De façon inattendue, le problème du passage à travers la découpe des feuilles déjà emmagasinées dans la boîte enregistreuse ne s'est pas posé lorsque l'invention a été expérimentée, et les feuilles placées dans l'intérieur de la boîte ne s'en échappent que rarement.

Ce résultat surprenant paraît dû au fait que les matières pliables utilisables pour fabriquer de telles boîtes enregistreuses, et en particulier le carton, se présentent sous des épaisseurs plus fortes que les matières telles que la tôle mince en usage à l'époque des brevets FR-A-971.804 et FR-A-919.296, si bien qu'on obtiendrait, sans mesure particulière, un effet analogue à celui du bord relevé du premier brevet cité.

La boîte enregistreuse peut être prévue pour n'être pas rechargée après épuisement de son contenu initial de papier. Dans ce cas, l'invention apporte un avantage important car elle permet de constituer cette boîte enregistreuse comme une boîte d'archivage "définitif", où les documents seront stockés pour toute la durée où il est nécessaire de les conserver.

La boîte enregistreuse peut aussi être conçue pour un usage de longue durée avec des rechargements successifs du volume intérieur de la boîte quand il est vide. Il suffit dans ce cas de prévoir que, périodiquement, par exemple en fin de journée, on ouvre le fond de la boîte pour récupérer les documents archivés. Etant donné que le volume des documents à archiver ne constitue qu'une fraction de celui du papier vierge qui a été utilisé, puisque, à chaque fois, l'exemplaire original est remis au client, il n'y a pas de problème pour disposer d'une place suffisante pour les doubles à archiver.

L'invention va maintenant être décrite de façon plus détaillée à l'aide d'exemples pratiques illustrés avec les dessins, parmi lesquels :
Figures 1 et 2 sont des vues en perspective, respectivement de dessus et de dessous d'une boîte enregistreuse conforme à l'invention.
Figure 3 est une vue d'un flan de carton permettant d'obtenir une boîte enregistreuse conforme aux figures 1 et 2.
Figure 4 est une vue en coupe, à plus grande échelle, selon un plan médian de la boîte des figures 1 et 2.
Figures 5 et 6 sont des vues éclatées, en perspective, d'une variante de boîte selon l'invention.
Figures 7 et 8 sont des vues analogues d'une autre variante, et
Figures 9 et 10 sont encore des vues analogues d'une autre variante.

La boîte qui est décrite aux figures 1 à 4 constitue, dans son ensemble, une variante de la boîte qui fait l'objet du brevet FR-A-2 575 442, déjà cité, auquel il est renvoyé expressément pour les détails qui ne sont pas exposés ici. Rappelons que ce document décrit une boîte enregistreuse obtenue par découpage et pliage d'un flan de carton unique, et qui présente la particularité que la plaque rigide est constituée par une partie repliée du flan, reliée au reste de celui-ci par une ligne de pliage située à l'opposé de celle qui relie le couvercle au reste du flan, et que la fente d'évacuation du papier est située à l'extrémité libre du couvercle.

Sur les figures 1 et 2, on voit le fond 1 de la boîte, ses côtés latéraux 2, ses côtés transversaux 3, et son couvercle 4 comportant une fenêtre 5, qui permet de voir un papier 6 et d'écrire sur lui.

La différence essentielle entre la boîte enregistreuse du document précité et celle qui est décrite ici consiste en une ouverture 7, prévue dans le fond. Cette ouverture, de forme générale à peu près triangulaire, comprend un bord transversal 8, de longueur sensiblement égale à la largeur intérieure de la boîte, et situé à faible distance de celle 9 des arêtes de la boîte qui est la plus proche de la fente d'évacuation du papier, et un sommet 10 voisin du milieu du fond 1. Il en résulte qu'il est possible d'archiver dans la boîte des documents ayant une dimension comparable à celle du fond 1.

La figure 3 montre le flan qui a servi à confectionner la boîte représentée aux figures 1 et 2.

Sur cette figure, les panneaux portent les mêmes repères que les parties de la boîte enregistreuse qu'ils vont constituer : les panneaux 1 et 4 sont destinés à former le fond 1 et le couvercle 4, les panneaux 2A et 2B, après pliage, forment les côtés latéraux 2, et les panneaux 3A et 3B, les côtés transversaux 3. Les panneaux 12A et 12B, repliés, forment la plaque rigide 12.

Le flan comporte, par comparaison avec celui de FR-A-2 575 442, un panneau supplémentaire 13, qui prolonge le panneau 8B en étant plus étroit que lui. Ce panneau supplémentaire forme, après le montage, une cloison mobile 13 (figure 4) qui sépare le compartiment à papier vierge 14 du compartiment d'archivage 15. Ce panneau est facultatif. En effet, il a été constaté qu'en utilisation normale, le risque de voir un document archivé être entraîné par la bande de papier vierge jusqu'à apparaître dans la fenêtre 5, en l'absence du panneau 13, est très faible. En outre, le frottement de la bande vierge sur les documents archivés, à l'intérieur de la boîte, tend à les écarter du bord 8 de l'ouverture 7, et à les empêcher de sortir. Il n'en serait pas de même si l'ouverture 7 était placée près de l'arête opposée 11 du fond.

On notera que, sur la figure 4, on suppose que la surface de fond qui correspond à l'ouverture 7 n'est pas complètement enlevée, mais forme un rabat 16 qui reste fixé à la boîte le long de l'arête 10, de façon à empêcher les documents archivés de s'échapper, et à leur assurer une certaine protection en obturant l'ouverture 7 au moins partiellement. Cette modalité n'est pas obligatoire.

Les figures 5 à 10 sont relatives à des variantes de boîte selon l'invention, dans lesquelles la boîte est obtenue par assemblage de deux éléments, qui peuvent être obtenus chacun par découpage et pliage, et éventuellement collage, d'un flan de matière pliable telle que du carton.

Les figures 5 et 6 montrent une boîte dont le premier élément 20 comprend le couvercle 4, deux côtés latéraux extérieurs identiques 21 et deux côtés transversaux 22, 23. Une fente d'évacuation du papier est prévue à l'endroit de l'arête reliant le couvercle 4 à l'un des côtés transversaux 23, et des encoches 25, 26 sont prévues de part et d'autre de cette fente 24, l'une sur le couvercle, l'autre sur le côté transversal 23, pour permettre la saisie du papier (ces encoches ne sont pas toujours nécessaires).

Le second élément 27 comprend le fond 1 avec une ouverture 7 analogue à celle qu'on voit aux figures 2 à 4, deux côtés latéraux intérieurs 28, un côté transversal intérieur 29, et une plaque rigide 12 opposée au fond. Du côté opposé au côté transversal 29, la plaque rigide ne s'étend pas jusqu'au bout des côtés latéraux 28 mais laisse un espace qui, une fois la boîte montée, servira à faire passer le papier sur la plaque rigide 12 à partir du volume intérieur de la boîte.

Le montage se fait en déplaçant les deux éléments perpendiculairement au plan du couvercle et du fond, en prenant soin de faire coïncider le côté transversal 23 du premier élément, qui comporte la fente 24 avec le côté transversal 29 du second élément. Les deux éléments viennent s'emboîter l'un dans l'autre.

On obtient ainsi une boîte dont l'aspect extérieur et le mode d'utilisation sont essentiellement les mêmes que ce qui a été décrit plus haut.

Les figures 7 et 8 montrent une autre variante.

Le premier élément 30 comprend un couvercle 4, deux côtés latéraux extérieurs 31, un fond transversal 32 et un fond extérieur 33, qui présente une ouverture 7A. Le second élément 34 comporte un fond extérieur 35 qui présente une ouverture 7B superposable à l'ouverture 7A du fond extérieur du premier élément, deux côtés latéraux intérieurs 36, on côté transversal 37 et une plaque rigide 12 qui ne s'étend pas jusqu'au bout des côtés latéraux intérieurs 36.

L'ensemble se monte par coulissement du second élément dans le premier, à la façon d'une boîte d'allumettes, en prenant soin d'introduire d'abord la partie du second élément qui ne comporte pas de côté latéral. Dans l'opération, les ouvertures 7A et 7B viennent en coïncidence. La fente de sortie du papier est constituée par l'espace existant entre la plaque rigide 12 et le couvercle, et le papier venant de l'espace intérieur pour recouvrir la plaque rigide 12 passe entre le côté transversal 32 et le bord en retrait de la plaque rigide 12.

Les figures 9 et 10 montrent un premier élément 40, qui comprend un couvercle 4, deux côtés latéraux extérieurs 41 et un fond 1 avec une ouverture 7. Il peut comprendre, en outre, mais non nécessairement, un côté transversal extérieur. Le second élément 42 comprend deux côtés latéraux intérieurs 43, deux côtés transversaux 44, 45 et une plaque rigide 12. La plaque rigide 12 n'atteint pas l'un des côtés latéraux 44 et laisse un passage 46 pour le papier venant de l'espace intérieur sur ladite plaque rigide.

Le montage se fait par coulissement du second élément dans le premier, comme dans le cas des figures 7 et 8. Il convient que le passage 46 soit, dans la boîte montée, à l'opposé de l'encoche 47 prévue dans le couvercle pour tirer le papier.

## Revendications

1. Boîte enregistreuse portable, comprenant un fond (1), deux côtés latéraux (2), deux côtés transversaux (3), et un couvercle évidé (4) permettant de voir un papier (6) situé à l'intérieur de la boîte et d'écrire sur lui, ce papier pouvant être évacué par une fente située à l'extrémité du couvercle, la boîte étant équipée en outre d'une plaque rigide (12) servant de table d'écriture située entre le couvercle évidé et le volume intérieur de la boîte, ladite plaque rigide laissant, du côté opposé à la fente, un passage pour permettre à une partie d'une bande de papier contenue dans le volume intérieur de passer sur ladite plaque pour qu'on puisse écrire dessus, le fond (1) de la boîte présentant une découpe (7) par laquelle on peut introduire dans le volume intérieur une feuille de papier destinée à y être archivée,
ladite boîte étant constituée d'un premier élément contenant le couvercle évidé (4) et formé d'une plaque de matière pliable découpée et pliée, et d'un second élément également formé d'une plaque de matière pliable découpée et pliée, le premier et le second éléments étant assemblés entre eux
caractérisée en ce que la matière pliable des deux éléments est du carton, et en ce que le fond (1) est sensiblement plan et d'épaisseur constante sur toute sa surface, y compris les bords de la découpe (7).

2. Boîte enregistreuse portable, comprenant un fond (1), deux côtés latéraux (2), deux côtés transversaux (3), et un couvercle évidé (4) permettant de voir un papier (6) situé à l'intérieur de la boîte et d'écrire sur lui, ce papier pouvant être évacué par une fente située à l'extrémité du couvercle, la boîte étant équipée en outre d'une plaque rigide (12) servant de table d'écriture située entre le couvercle évidé et le volume intérieur de la boîte, ladite plaque rigide laissant, du côté opposé à la fente, un passage pour permettre à une partie d'une bande de papier contenue dans le volume intérieur de passer sur ladite plaque pour qu'on puisse écrire dessus, le fond (1) de la boîte présentant une découpe (7) par laquelle on peut introduire dans le volume intérieur une feuille de papier destinée à y être archivée,
caractérisée en ce que :
ladite boîte est constituée d'un élément unique formé d'une plaque de carton découpée et pliée, la plaque rigide (12) pouvant être faite d'une matière différente, et
en ce que le fond (1) est sensiblement plan et d'épaisseur constante sur toute sa surface, y compris les bords de la découpe (7).

3. Boîte enregistreuse selon la revendication 1 ou 2, caractérisée en ce qu'elle est dépourvue de moyens d'ouverture permettant son rechargement après épuisement de son contenu initial de papier.

4. Boîte enregistreuse selon la revendication 1 ou 2, caractérisée en ce qu'elle est pourvue de moyens d'ouverture permettant son rechargement après épuisement de son contenu initial de papier.

5. Boîte enregistreuse selon la revendication 2, caractérisée en ce que la plaque rigide (12) est constituée par une partie repliée du flan, reliée au reste de celui-ci par une ligne de pliage située à l'opposé de celle qui relie le couvercle au reste du flan, et en ce que la fente d'évacuation du papier est située à l'extrémité libre du couvercle (4).

6. Boîte enregistreuse selon la revendication 1, caractérisée en ce que ledit second élément (27, 34, 47) comprend la plaque rigide (12).

7. Boîte enregistreuse selon la revendication 6, caractérisée en ce que le premier élément (20) forme une boîte fermée sur les côtés et dépourvue de fond, avec une fente (24) à la jonction du couvercle (4) et d'un côté transversal (23), et le second élément (27) forme une boîte comprenant le fond (1) et ouverte sur le côté transversal correspondant au passage pour la bande de papier, les éléments étant mobiles l'un par rapport à l'autre perpendiculairement au couvercle et au fond en vue de l'assemblage.

8. Boîte enregistreuse selon la revendication 6, caractérisée en ce que le premier élément (30) forme une boîte ouverte seulement sur le côté d'évacuation du papier, et le second élément (34) forme une boîte ouverte seulement sur le côté opposé à l'évacuation du papier, les deux éléments présentant sur leur fond (33, 35) une ouverture, et ces ouvertures étant superposables pour constituer ladite découpe (7), le second élément pouvant coulisser dans le premier parallèlement aux bords latéraux en vue de l'assemblage.

9. Boîte enregistreuse selon la revendication 6, caractérisée en ce que le premier élément (40) forme un fourreau constitué du couvercle (4), du fond (1) et des côtés latéraux, et ouvert à l'endroit d'au moins un des côtés transversaux, et le second élément (42) forme une boîte ouverte seulement du côté du fond et présentant sur le côté opposé un passage (46) pour la bande de papier, et le second élément pouvant coulisser dans le premier parallèlement aux bords latéraux en vue de l'assemblage.

10. Boîte enregistreuse selon l'une des revendications 1 à 9, caractérisée en ce qu'elle contient une cloison mobile (13) divisant l'espace intérieur en deux compartiments (14, 15) destinés respectivement à la bande de papier vierge et aux documents archivés.

11. Boîte enregistreuse selon l'une des revendications 1 à 10, caractérisée en ce que la découpe (7) est pourvue d'un rabat mobile (16) qui s'oppose au départ des documents archivés.

## Claims

1. A portable register box comprising a bottom (1), two lateral sides (2), two transverse sides (3) and a recessed cover (4) making it possible to see a paper located inside the box and write on it, this paper being dischargeable via a slot arranged at the end of the cover, the box also being equipped with a rigid plate (12) serving as a writing table located between the recessed cover and the inner volume of the box, the said rigid plate leaving, on the opposite side to the slot, a passage which allows part of a paper strip contained in the inner volume to pass over the said plate so that it is possible to write on it, wherein the bottom (1) of the box has a cutout (7), via which it is possible to introduce into the inner volume a paper sheet intended to be retained there, said box consisting of a first element comprising the recessed cover (4) and formed by a cut out and folded blank of foldable material, and of a second element also formed by a cut out and folded blank of foldable material, the first and second elements being assembled together,
characterized in that the foldable material of both elements is cardboard,
and in that the bottom (1) is substantially plane and of constant thickness on cell its surface, comprising the edges of the cutout (7).

2. A portable register box comprising a bottom (1), two lateral sides (2), two transverse sides (3) and a recessed cover (4) making it possible to see a paper located inside the box and write on it, this paper being dischargeable via a slot arranged at the end of the cover, the box also being equipped with a rigid plate (12) serving as a writing table located between the recessed cover and the inner volume of the box, the said rigid plate leaving, on the opposite side to the slot, a passage which allows part of a paper strip contained in the inner volume to pass over the said plate so that it is possible to write on it, wherein the bottom (1) of the box has a cutout (7), via which it is possible to introduce into the inner volume a paper sheet intended to be retained there,
characterized in that said box consists of an unique element formed by a cutout and folded blank of cardboard, the rigid plate (12) being possibly made of a different material,
and in that the bottom (1) is substantially plane and of constant thickness on all its surface, comprising the edges of the cutout (7).

3. A register box as claimed in claim 1 or 2, wherein there is no opening means for reloading it after its initial content of paper has been exhausted.

4. A register box as claimed in claim 1 or 2, wherein opening means as provided for loading it after its initial content of paper has been exhausted.

5. A register box as claimed in claim 2, wherein the rigid plate (12) is formed by a bent part of the blank connected to the rest of the latter by means of a folding line located opposite that connecting the cover to the rest of the blank, and wherein the discharge slot for the paper is located at the free end of the cover (4).

6. A register box as claimed in claim 1 wherein said second element (24, 34, 47) comprises the rigid plate (12).

7. A register box as claimed in claim 6, wherein the first element (20) forms a box closed on the sides and without a bottom, with a slot (24) at the junction of the cover (4) and of a transverse side (23), and the second element (27) forms a box comprising the bottom (1) and open on the transverse side corresponding to the passage for the paper strip, the elements being movable relative to one another perpendicularly to the cover and to the bottom for assembling.

8. A register box as claimed in claim 6, wherein the first element (30) forms a box open only on the paper discharge side, and the second element (34) forms a box open only on the opposite side to the paper discharge, the two elements having an aperture on their bottom (33, 35), and these apertures being superposable to form the said cutout (7), the second element being slidable into the first one in parallel with the lateral edges for assembling.

9. A register box as claimed in claim 6, wherein the first element (40) forms a sleeve composed of the cover (4), of the bottom (1) and of the lateral sides and open at the location of at least one of the transverse sides, and the second element (42) forms a box open only on the same side as the bottom and, on the opposite side, having a passage (46) for the paper strip, and the second element being slidable into the first in parallel with the lateral edges for assembling.

10. A register box as claimed in one of claims 1 to 9, which contains a movable partition (13) dividing the inner space into two compartments (14, 15) intended respectively for the strip of blank paper and for the filed documents.

11. A register box as claimed in one of claims 1 to 10, wherein the cutout (7) is provided with a movable flap (16) which prevents the filed documents from coming out.

## Patentansprüche

1. Tragbarer Registrierkasten, mit einem Boden (1), zwei Seitenwandungen (2), zwei Querwandungen (3) und einem durchbrochenen Deckel (4), der die Wahrnehmung und Beschriftung eines sich innerhalb des Kastens befindlichen Papieres (6) ermöglicht, wobei das Papier über einen, sich an einem Ende des Deckels befindlichen Schlitz entnommen werden kann, wobei der Kasten im übrigen mit einer, als Schreibunterlage dienenden steifen Platte (12) versehen ist, die zwischen dem durchbrochenen Deckel und dem Innenraum des Kastens angeordnet ist, wobei die genannte steife Platte auf ihrer, dem Schlitz gegenüberliegenden Seite einen Durchlaß beläßt, über welchen ein Teil einer, in dem Innenraum enthaltenen Papierbahn auf die genannte Platte gelangen und beschriftet werden kann, wobei der Boden (1) des Kastens einen Ausschnitt (7) aufweist, über welchen ein, in dem Innenraum zu archivierendes Blatt Papier eingeführt werden kann, wobei der genannte Kasten aus einem ersten Element, welches den durchbrochenen Deckel (4) umfaßt und aus einer zugeschnittenen und gefalteten, aus einem faltbaren Material bestehenden Platte hergestellt ist und aus einem zweiten Element gebildet ist, welches gleichermaßen aus einer zugeschnittenen und gefalteten, aus einem faltbaren Material bestehenden Platte hergestellt ist, wobei das erste und das zweite Element miteinander in Verbindung stehen,
dadurch gekennzeichnet,
daß das faltbare Material der beiden Elemente aus Karton besteht und daß der Boden (1) ungefähr eben und über seine gesamte Oberfläche einschließlich der Berandungen des Ausschnitts (7) mit einer konstanten Dicke ausgebildet ist.

2. Tragbarer Registrierkasten, mit einem Boden (1), zwei Seitenwandungen (2), zwei Querwandungen (3) und einem durchbrochenen Deckel (4), der die Wahrnehmung und Beschriftung eines sich innerhalb des Kastens befindlichen Papieres (6) ermöglicht, wobei das Papier über einen, sich an einem Ende des Deckels befindlichen Schlitz entnommen werden kann, wobei der Kasten im übrigen mit einer, als Schreibunterlage dienenden steifen Platte (12) versehen ist, die zwischen dem durchbrochenen Deckel und dem Innenraum des Kastens angeordnet ist, wobei die genannte steife Platte auf ihrer, dem Schlitz gegenüberliegenden Seite einen Durchlaß beläßt, über welchem ein Teil einer, in dem Innenraum enthaltenen Papierbahn auf die genannte Platte gelangen und beschriftet werden kann, wobei der Boden (1) des Kastens einen Ausschnitt (7) aufweist, über welchen ein, in dem Innenraum zu archivierendes Blatt Papier eingeführt werden kann,
dadurch gekennzeichnet,
daß der genannte Kasten aus einem einheitlichen Element gebildet ist, welches aus einer, aus Karton bestehenden, zugeschnittenen und gefalteten Platte hergestellt ist, wobei die steife Platte (12) aus einem anderen Material hergestellt sein kann und daß der Boden (1) ungefähr eben und über seine gesamte Oberfläche einschließlich der Berandungen des Ausschnitts (7) mit einer konstanten Dicke ausgebildet ist.

3. Registrierkasten nach Anspruch 1 oder 2, dadurch gekennzeichnet, daß er keine Öffnungen aufweist, über welche sein anfänglicher Papierinhalt nach einem Verbrauch wieder aufgefüllt werden kann.

4. Registrierkasten nach Anspruch 1 oder 2, dadurch gekennzeichnet, daß er Öffnungen aufweist, über welche sein anfänglicher Papierinhalt nach einem Verbrauch wieder aufgefüllt werden kann.

5. Registrierkasten nach Anspruch 2, dadurch gekennzeichnet, daß die steife Platte (12) durch einen umgefalteten Teil des Zuschnitts gebildet wird, der mit dem Rest desselben über eine Faltungslinie in Verbindung steht, die sich derjenigen gegenüberliegend befindet, die den Deckel mit dem Rest des Zuschnitts verbindet und daß sich der Entnahmeschlitz für das Papier am freien Ende des Deckels (4) befindet.

6. Registrierkasten nach Anspruch 1, dadurch gekennzeichnet, daß das genannte zweite Element (27,34,47) die steife Platte (12) umfaßt.

7. Registrierkasten nach Anspruch 6, dadurch gekennzeichnet, daß das erste Element (20) einen seitlich geschlossenen, jedoch keinen Boden aufweisenden Kasten bildet mit einem Schlitz (24) im Verbindungsbereich zwischen dem Deckel (4) und einer Querwandung (23), wobei das zweite Element (27) einen Kasten bildet, der den Boden (1) umfaßt und der in der Querwandung offen ist, welche dem Durchgang der Papierbahn entspricht, und wobei die Elemente mit Hinblick auf eine Zusammenfügung einander gegenüber und senkrecht zu dem Deckel sowie dem Boden bewegbar sind.

8. Registrierkasten nach Anspruch 6, dadurch gekennzeichnet, daß das erste Element (30) einen Kasten bildet, der nur auf der Entnahmeseite für das Papier offen ist und daß das zweite Element (34) einen Kasten bildet, der nur auf der Seite offen ist, die sich der Papierentnahme gegenüberliegend befindet, wobei die beide Elemente in ihrem Boden (33,35) eine Öffnung aufweisen, wobei die Öffnungen zwecks Bildung des genannten Ausschnitts (7) einander überlagert werden können und wobei das zweite Element innerhalb des ersten parallel zur den Seitenwandungen mit Hinblick auf eine Zusammenfügung gleiten kann.

9. Registrierkasten nach Anspruch 6, dadurch gekennzeichnet, daß das erste Element (40) eine aus dem Deckel (4), dem Boden (1) und den Seitenwandungen bestehende Hülse bildet, die an der Stelle wenigstens einer der Querwandungen offen ist und daß das zweite Element (42) einen Kasten bildet, der nur auf der Seite des Bodens offen ist und der auf der gegenüberliegenden Seite einen Durchgang (46) für die Papierbahn bildet, wobei das zweite Element mit Hinblick auf eine Zusammenfügung innerhalb des ersten parallel zu den Seitenwandungen gleiten kann.

10. Registrierkasten nach einem der vorangegangenen Ansprüche 1 bis 9, gekennzeichnet durch eine bewegliche Wand (13), mittels welcher der Innenraum im zwei Abteile (14,15) unterteilt wird, die jeweils zur Aufnahme des unbeschrifteten Papiers und der archivierten Dokumente dienen.

11. Registrierkasten nach einem der vorangegangenen Ansprüche 1 bis 10, dadurch gekennzeichnet, daß der Ausschnitt (7) mit einer beweglichen Klappe (16) versehen ist, welche ein Herausfallen der archivierten Dokumente verhindert.
